# FASCICULE DE BREVET EUROPEEN

(11) **EP 0 315 704 B1**
(45) Date de publication et mention de la délivrance du brevet: **07.08.1991**
(21) Numéro de dépôt: 87116468.7
(22) Date de dépôt: 07.11.1987
(51) Int. Cl.: E01B 31/17

(54) **Machine de meulage pour le reprofilage des champignons de rails**
Schleifmaschine für die Reprofilierung von Schienenköpfen
Rail grinding machine for reprofiling railheads

(43) Date de publication de la demande: 17.05.1989
(73) Titulaire: LES FILS D'AUGUSTE SCHEUCHZER S.A., CH-1007 Lausanne (CH)
(72) Inventeur: Bühler, Fritz, CH-1024 Ecublens (CH)
(74) Mandataire: Jörchel, Dietrich R.A.

(56) Documents cités:
- EP-A- 0 125 348
- EP-A- 0 235 602
- DE-A- 2 843 649

## Description

L'invention concerne une machine de meulage pour le reprofilage des champignons des rails équipée au moins d'une tête de meulage par file de rails déplaçable en hauteur par au moins un dispositif de levage qui peut être commandé automatiquement.

Une machine de meulage de ce type, par exemple, telle que décrite dans le brevet allemand DE 28 43 649 de la demanderesse, permet l'élimination des ondulations et du reprofilage des rails, et est équipée de meules pour l'usinage complet de la surface de roulement, ainsi que des rayons et des faces extérieures et intérieures des rails. Cette machine peut être équipée de meules périphériques ou de meules boisseaux.

Une autre machine pour le reprofilage du champignon des rails équipée de meules boisseaux est décrite dans le brevet européen EP 0 125 348 de la demanderesse.

Enfin, une voiture de mesure et de rectifiage du profil d'un champignon de rail utilisant des meules boisseaux est connue de la demande de brevet européen 87101477 de la demanderesse. Le fonctionnement de cette voiture est tel que chaque tête de meulage est levée automatiquement du rail qu'elle a rectifié si la facette obtenue du profil correspond au profil de consigne. A cet effet, il est prévu des capteurs qui mesurent les distances entre une base de référence de la machine et la surface du rail qui est en train d'être rectifiée par une tête de meulage; quand les capteurs signalent que les valeurs réelles des distances correspondent aux valeurs de consigne mémorisées dans un analysateur, celui-ci délivre un ordre à une unité de commande qui relève automatiquement en position hors travail la tête de meulage concernée.

Les opérations automatiques de meulage s'effectuent sans problèmes le long des sections ayant seulement des rails, sans appareils de voie. Cependant, quand la voiture de meulage arrive à proximité des appareils de voie, notamment dans le coeur et à l'entrée de la lame d'un aiguillage, où la largeur de la surface de roulement varie, il est nécessaire de lever les meules sur des distances bien déterminées pour éviter d'endommager ces zones. De même, s'il y a des obstacles sur le trajet des meules, il faut également lever les meules pour éviter la destruction de celles-ci. Cela peut être le cas, en particulier, si l'on travaille avec des meules boisseaux lorsque celles-ci passent des contre-rails d'un aiguillage.

Pour tenir compte de ces problèmes, actuellement, les voitures de meulage sont équipées soit de capteurs magnétiques, soit d'installations de mesure du chemin parcouru pour commander le levage des meules dans toute la zone d'un appareil de voie. Les capteurs magnétiques, montés sur les chariots de meulage, sont activés par des aimants posés préalablement le long de la voie. Le levage des meules à l'aide des installations de mesure du chemin parcouru demande une programmation du parcours de meulage avant le travail. Ces deux systèmes de commande présentent de nombreux désavantages, d'une part, du fait qu'il faut réserver des distances de sécurité assez importantes avant et après les zones des appareils de voie, il en résulte des zones non meulées relativement importantes, d'autre part, avec les machines ou les chariots de meulage utilisés jusqu'à maintenant, toutes les meules se lèvent ou descendent en même temps, ce qui augmente aussi les distances de sécurité à respecter. Chaque variation du parcours de meulage demande une nouvelle programmation de l'installation de mesure, respectivement le déplacement de tous les aimants.

La présente invention a pour but de limiter la largeur de la zone non meulée et de faciliter la préparation des travaux et la commande du levage des meules dans les zones critiques.

Ce but est atteint par les caractéristiques de la revendication 1.

Les premiers avantages résultent tout d'abord du fait que les capteurs permettent de reconnaître et de distinguer automatiquement la lame et le coeur, et par conséquent d'interrompre le meulage seulement dans les zones critiques de lame et de coeur alors qu'entre ces zones, les meules sont baissées et travaillent. On réduit en même temps la longueur de la zone non meulée à un minimum. En outre, le travail de préparation est supprimé, travail qui était jusqu'à lors nécessaire soit par la mise en place des aimants, soit par la programmation du parcours de meulage.

Sous les termes zone critiques, on entend tout d'abord les zones où les meules non levées peuvent abimer des parties d'un appareil de voie, par exemple l'élargissement de la surface de roulement ou les parties auxilaires voisines des rails; en outre sont également comprises sous ces termes des zones dans lesquelles des obstacles peuvent se trouver dans le trajet des meules et risquent de les endommager.

Par ailleurs, selon l'invention, le programme de commande permet facilement, pour une machine à plusieurs têtes de meulage, de lever et descendre successivement les têtes de meulage chacune à un lieu bien déterminé, et décalé par rapport au voisin pour éviter la création de rampes accusées qui se produiraient si toutes les meules commançaient l'usinage au même endroit; on peut donc créer un raccordement continu parfait entre la zone meulée et non meulée.

Le programme de commande mémorisé est préférablement tel qu'il comprend, pour chaque appareil de voie concerné, seulement les données définissant les distances de levage des têtes de meulage pour les deux zones critiques, à savoir la zone de lame et la zone de coeur, mais pas pour la zone intermédiaire, entre deux zones critiques, où le meulage peut être effectué; c'est l'activation d'un ou des capteurs concernés qui détecte le début de la première zone critique et puis de la deuxième zone critique de cet appareil de voie et qui enclenche chaque fois le programme donnant la distance de levage dans la zone concernée.

Le programme peut être aussi modifié tel que pour chaque type d'appareil de voie sont mémorisées non seulement les longeuers des deux zones critiques où les meules doivent être levées, mais aussi la longueur de la zone intermédiaire, donc la zone de meulage, où les meules sont descendues. Dans ce cas, tout le programme comprenant l'appareil de voie complet est enclenché par le, ou les, capteur concerné quand celui-ci détecte le début de l'appareil de voie; les capteurs restent ensuite inactifs le long de l'appareil de voie puisque toutes les longueurs de levage et de descente sont programmées. Pour cette commande, la mesure du chemin parcouru entre deux zones critiques est essentielle, et l'exactitude des mesures qui doivent être effectuées fait que ce type de commande est utile, préférablement, pour les appareils de voie courts, tandis que pour les longs appareils de voie il est préférable d'utiliser le premier type de programme mentionné.

Des formes d'éxécution préférées résultent des revendications dépendantes.

Les dessins annexés représentent, à titre d'exemple, des formes d'éxécution de l'invention.

La figure 1 est une vue latérale d'une machine de meulage à une voiture selon l'invention équipée d'un chariot de meulage portant quatre têtes de meulage par file de rails avec des meules périphériques.

La figure 2 est une vue de profil schématique du chariot de meulage selon la figure 1.

La figure 3 en est une vue de dessus.

Les figures 4a et 4b représentent schématiquement une vue en coupe des capteurs au niveau de la zone critique de lame de l'appareil de voie pour les deux files de rails à l'emplacement I indiqué en traits interrrompus sur la figure 7.

Les figures 5a et 5b représentent des vues similaires en coupe au niveau du coeur, à l'emplacement II indiqué en traits interrompus sur la figure 7.

La figure 5c représente une vue en coupe similaire d'une variante dans laquelle le contre-rail, dans la zone de coeur, est détecté.

La figure 6 est un schéma du principe montrant le levage de deux meules consécutives au dessus d'une zone critique A-B.

La figure 7 est une vue schématique de dessus d'un appareil de voie avec les indications des zones de levage des différentes meules, dans le cas où l'alignement V1 est parcouru.

La figure 8 est une vue similaire de l'appareil de voie selon la figure 7 dans le cas où la déviation V2 est parcourue.

La figure 9a illustre schématiquement un exemple de l'étendue des facettes usinées par les meules périphériques M1 à M4 sur un rail.

La figure 9b représente schématiquement, pour le cas d'un meulage avec des meules boisseaux, un exemple de la position des meules M′5 à M′8 sur un rail.

La figure 10 montre un schéma bloc du dispositif de commande.

La figure 1 représente schématiquement une machine de meulage formée d'une seule voiture de meulage 2, à deux essieux 3, déplaçable sur la voie 1 et munie d'un chariot de meulage 4, équipé de têtes de meulage 5. Ce chariot de meulage 4, tel que représenté schématiquement à une plus grande échelle aux figures 2 et 3, est supporté par deux essieux 6, et comporte sur chaque file de rail R1, R2 quatre têtes de meulage 5 chacune supportant une meule périphérique M1, M2, M3, M4, respectivement M5, M6, M7, M8. Les têtes de meulage 5 peuvent être levées individuellement par des dispositifs de levage 10 (figure 1). Des patins 7, qui restent en contact avec la surface du rail lors du meulage, sont prévus entre les meules M1 à M4, respectivement M5 à M8.

A chaque extrémité du chariot de meulage 4 sont montés des capteurs C1 à C4, respectivement C′1 à C′4. Les capteurs C1 à C4 fonctionnent en marche avant, selon la flèche indiquée sur la figure 2, et les capteurs C′1 à C′4 fonctionnent en marche arrière. Les capteurs sont montés par paires, chaque paire comprenant un capteur placé à l'extérieur de rail C1, C2, C′1, C′2 et un capteur placé à l'intérieur du rail C3, C4, C′3, C′4. Les paires de capteurs sont supportées par des patins 11 prévus pour glisser sur la surface des rails, comme on peut le voir, par exemple, sur les figures 4a, 4b. Au lieu d'être montées sur des patins, elles peuvent être montées directement sur les essieux 6.

Les distances entre les capteurs avant C1 à C4 et les différentes meules sont respectivement appelées L1 pour la meule M4, respectivement M8, L2 pour la meule M3, respectivement M7, L3 pour la meule M2, respectivement M6 et L4 pour la meule M1, respectivement M5. Les distances correspondantes entre les meules M1 à M4, respectivement M5 à M8, et les capteurs arrières C′1 à C′4 qui jouent un rôle si la voiture se déplace en marche arrière, ne sont pas indiquées sur la figure.

Pour mieux expliquer l'arrangement et les fonctions de ces capteurs, on se réfère à la figure 7 où est montré un aiguillage avec l'indication des zones meulées et non meulées et, à gauche, la position des capteurs C1 à C4, juste avant le début de l'aiguillage. Sur cette figure 7, on voit les rails R1 et R2 de l'alignement V1, la lame Z, les rails R3 et R4 de la déviation V2, les contre-rails T et le coeur H. Les zones M correspondent aux zones de meulage, la zone LZ correspond à la zone non meulée dans la région de la lame Z, la zone LH correspond à la zone non meulée dans la région du coeur H.

Les capteurs C1 ou C2, respectivement C'1 ou C'2, placés à l'extérieur du rail détectent, quand ils passent la zone de lame LZ, l'élargissement de la surface de roulement dans la lame Z, comme illustré figures 4a et 4b pour l'emplacement I indiqué en traits interrompus sur la figure 7 et pour le cas où la voiture parcourt l'alignement V1. Dans ces conditions, c'est seulement le capteur C2 (figure 4b) qui est activé, parce qu'il détecte, sur le côté extérieur du rail R2, l'élargissement de la surface de roulemment au début de l'embranchement de la déviation avec le rail R4. Par contre, ni le capteur C4, ni les capteurs C1 et C3 suivant le rail R1 (figure 4a) ne sont activés parce que la lame est éloignée du rail R1.

Quand la voiture parcourt la déviation V2, (figure 8), c'est seulement le capteur C1 qui est activé.

Pour détecter la zone de coeur LH, on peut faire usage soit de la présence des parties intérieures du coeur H, soit de la présence d'un des contre-rails T; dans les deux cas, outre les capteurs extérieurs, les capteurs C3, C4, respectivement C'3, C'4 placés à l'intérieur du rail sont également utilisés.

Les figures 5a et 5b montrent la situation au niveau du milieu du coeur H, à l'emplacement II indiqué en traits interrompus sur la figure 7, dans le cas où les parties intérieures, respectivement l'élargissement de la surface de roulement dans le coeur H, sont détectées sur le rail R2 par les deux capteurs C2 et C4 qui sont activés (figure 5b). Les capteurs C1 et C3, sur le rail R1, restent inactivés, comme illustré sur la figure 5a.

Quand la voiture parcourt la déviation V2 (figure 8), ce sont les capteurs C1 et C3 qui sont activés pendant que les capteurs C2, C4 restent inactivés.

Donc, lorsque les parties intérieures du coeur H sont détectées, ce sont les deux capteurs C1 et C3 qui travaillent ensemble si la déviation V2 est parcourue, tandis que ce sont les deux capteurs C2 et C4 qui travaillent ensemble si l'alignement V1 est parcouru.

La figure 5c montre la variante pour détecter la zone de coeur H. Dans ce cas, les capteurs intérieurs, en l'occurence, selon la figure 5c, le capteur C3 sur le rail R1, est monté de telle sorte qu'il répond à la présence du contre-rail T, et annonce de cette manière la présence d'une zone de coeur H. Donc, dans ce cas, les deux capteurs C1 et C4 sont utilisés lors du passage de la déviation V2 et les deux capteurs C2, C3 lors du passage de l'alignement V1.

De cette manière, celui ou ceux des capteurs qui répond lors de l'approche d'un appareil de voie définit dans quel sens l'appareil de voie est parcouru; de la lame vers le coeur ou du coeur vers la lame.

On utilise de préférence des capteurs sans contacts connus, par exemple du type inductif, pneumatique ou sonar, devant être capables de détecter la présence du matériau des rails, c'est-à-dire si la distance entre le matériau des rails et le capteur est inférieure à une valeur minimum, le capteur émet un signal. Il est également en principe possible d'utiliser des capteurs mécaniques qui entrent en contact avec les surfaces élargies des rails, respectivement avec les parties auxiliaires, dans les zones de coeur et éventuellement de lame.

Les capteurs C1 à C4 et C'1 à C'4 sont reliés à une unité de calcul 8, illustrée schématiquement figure 10, qui montre le schéma-bloc du dispositif. Ces capteurs commandent l'unité de calcul 8, qui reçoit en outre un signal correspondant au chemin parcouru émis par une unité de mesure du chemin parcouru 9. L'unité de calcul 8 commande à son tour tous les dispositifs de levage 10 des têtes de meulage, pour soulever ou abaisser les diverses meules M1 à M8 concernées. Cette commande s'effectue selon un programme établi pour la lame et le coeur de chaque type d'appareil de voie à rectifier pendant un parcours.

L'unité de calcul 8 est donc préalablement programmée en fonction du type d'appareil de voie à rectifier. Les données sont introduites pour définir les distances de levage correspondant à la longueur de la lame et du coeur en fonction du sens de travail, et cela pour chaque tête de meule. De cette manière, l'on peut déterminer quelles sont les meules à lever dans les lames et les coeurs et dans quelle succession elles doivent être levées. La programmation de l'unité de calcul concernant les appareils de voie est effectuée avant ou pendant le travail. Le type de l'appareil de voie est introduit indépendamment du sens de marche. Quand plusieurs appareils de voie sont à meuler, il faut uniquement respecter de quelle manière se succèdent les différents types. L'unité de calcul 8, en relation avec les signaux reçus des capteurs concernés, détermine de cette manière automatiquement la direction du travail soit dans le sens lame vers coeur ou vice-versa, en fonction des signaux de commande des capteurs à l'extérieur et à l'intérieur des rails, comme déjà expliqué.

Le principe de commande au moyen des capteurs et de l'unité de commande 8 consiste en ce que les capteurs ne servent qu'à détecter le début des zones critiques et, par là, à enclencher le programme incorporé dans l'unité de calcul 8 pour le type d'appareil de voie concerné. Ce programme définit à quel moment exact, en fonction du signal du capteur, chaque tête de meulage doit être levée individuellement et en quel endroit elle doit être à nouveau descendue pour que le travail de meulage continue. Cela signifie que la succession, l'une après l'autre, de chaque tête de meulage est programmée en fonction du type d'appareil de voie et de la longueur des zones critiques. Le programme ne contenant que des données de longueurs mémorisées, il faut, pour réaliser la commande des têtes de meules, faire introduire dans l'unité de calcul les distances parcourues mesurées par l'unité 9. Le chemin parcouru peut également être déterminé indirectement à partir de la vitesse mesurée et du temps.

Le principe de commande des meules individuelles est illustré schématiquement sur la figure 6 pour, à titre d'exemple, la commande des deux meules 7 et 8 par le capteur C2. L'on voit une portion de la voie sur laquelle ont été définis deux points A et B situés sur le rail R2 et déterminant une zone critique. Au point A le capteur C2 détecte, par exemple, l'élargissement du chemin de roulement, tandis qu'au point B, ce même capteur C2 n'est plus activé du fait que la largeur du rail R2 est redevenue normale. Quand le capteur C2 est activé au point A, il commande l'unité de calcul 8 dont le programme concerné est enclenché et qui commande à son tour le dispositif de levage 10 pour que la meule M8, après la distance parcourue S1, et la meule M7, après la distance parcourue S2, soient levées, ces meules étant ensuite descendues après la distance L(M8), respectivement L(M7). De préférence, les distances L(M7) et L(M8) n'ont pas la même valeur, comme illustré, pour arriver à un raccordement continu entre les zones meulées et non meulées et éviter des rampes accusées qui risqueraient de se produire si la levée ou l'abaissement de toutes les meules se faisait au même point.

Les distances S1, S2, déterminant l'endroit de la levée des meules après l'activation du capteur C2, sont calculées en fonction des distances L1, L2 entre les meules et ce capteur et sont préalablement introduites dans le programme de l'unité de calcul. Les distances S1, S2 sont choisies de telle sorte que la longueur E1 = L1 - S1, respectivement E2 = L2 - S2, donc les distances entre l'endroit où le capteur répond et l'endroit où la meules est levée, permette de respecter une marge de sécurité suffisante et permette un décalage des points de levage. Les distances E1, E2 ne sont en général pas les mêmes pour les deux sens de passage d'un appareil de voie. Pour cette raison, les données E1, E2 qui déterminent S1, S2 ont en général des valeurs différentes dépendant des directions lame vers coeur ou coeur vers lame et, comme déjà mentionné, cette direction est détectée par les capteurs concernés pour que le programme correct soit choisi. Les distances L(M7) et L(M8) pendant lesquelles les meules sont levées dépendent du type d'appareil de voie considéré et sont également programmées dans l'unité de calcul indépendamment du sens de marche, en respectant le décalage du début du meulage pour chaque meule.

Par la commande décrite, on peut diminuer les zones non meulées à une longueur minimum. Le programme permet également, dans une zone de coeur ou de lame, de faire lever seulement parmi les têtes de meulage, celles qui pourraient abimer les élargissements et autres parties de l'appareil de voie.

La figure 9a montre un exemple d'un arrangement des meules périphériques en indiquant les largeurs des facettes usinées par le meules M1 à M4 sur le rail R1. On a supposé que les meules M3 et M4 rectifient seulement les faces extérieures des rails tandis que la meule M2 rectifie la surface de roulement centrale des rails et que le meule M1 rectifie la face interne.

Les figures 7 et 8 illustrent un exemple de la manière dont les différentes meules sont commandées en supposant la distribution des meules comme expliqué en relation avec la figure 9a et en supposant également que les meules M7, M8 rectifient les faces extérieures des rails, la meule M6 rectifie la surface de roulement et la meule M5 rectifie la face interne. Lors du meulage d'un appareil de voie, tel qu'illustré figures 7 et 8, la voiture de meulage doit effectuer deux parcours, un pour le meulage de l'alignement V1 (figure 7), l'autre pour le meulage de la déviation V2 (figure 8). Avant de franchir l'appareil de voie avec la voiture, il faut introduire dans l'unité de calcul le type de l'appareil de voie à meuler. Toutes les autres commandes sont ensuites éxécutées automatiquement et indépendamment du sens de marche.

Dans l'exemple selon les figures 7 et 8 on a supposé que les types de meules utilisées, donc des meules périphériques, sont tels que la lame Z, dans sa position éloignée du rail, ainsi que les contre-rails T dans la zone de coeur H, se trouvent en dehors du gabarit de toutes les meules et ne sont pas touchés.

C'est pourquoi, dans l'alignement V1, illustré figure 7, les capteurs C1 et C3 restent inactifs sur le rail R1 pendant tout le parcours et ce rail R1 est donc complètement meulé par les meules M1 à M4 qui ne sont pas levées.

Sur le rail R2, dans la zone de lame LZ, si l'alignement V1 est parcouru, le capteur extérieur C2 est activé (figure 4b) et commande l'unité de calcul 8 pour soulever les meules extérieures M7 et M8 sur les distances L(M7), respectivement L(M8), après lesquelles elles ont descendues pour meuler la zone M. Dans la zone de coeur LH, les capteurs C2 et C4 sont activés (figure 5b) et commandent le levage de toutes les meules M5 à M8 sur les distances L(M5) à L(M8) respectivement. Comme indiqué schématiquement sur la figure 7, le levage et la descente des meules se fait successivement et d'une manière décalée pour obtenir un raccordement continu et parfait entre les zones meulées M et les zones LZ et LH non meulées.

Dans la déviation V2, illustrée figure 8, les capteurs C2 et C4 restent inactifs et le rail R4 est donc complètement meulé par les meules M5 à M8. Par contre, sur le rail R3 le capteur C1 est activé dans la zone de lame LZ, et ce sont seulement les meules extérieures M3 et M4 qui sont levées. Dans la zone de coeur LH les deux capteurs C1 et C3 sont activés et commandent ainsi le levage de toutes les meules M1 à M4. Bien sûr, les différentes meules sont de nouveau levées et descendues successivement et d'une manière décalée, bien que cela ne soit pas illustré sur la figure 8 pour des raisons de simplification.

Selon l'invention, il est aussi prévu d'incorporer dans le programme les longueurs des endroits éventuels où il y a des obstacles pour le libre passage de l'une ou plusieurs meules en position de travail, de telle manière que celles-ci soient levées pour éviter leur endommagement.

Alors que dans le cas d'utilisation de meules périphériques, comme c'était les cas dans la forme d'éxécution qui vient d'être décrite en détail, il n'existe généralement pas de tels obstacles, par contre, dans le cas d'utilisation de meules boisseaux, ces obstacles peuvent exister. La figure 9b montre schématiquement la distribution de quatre meules boisseaux M′5 à M′8 sur un rail, les meules M′7 et M′8 rectifient les faces extérieures du rail, tandis que la meule M′6 rectifie la surface de roulement centrale et la meule M′5 rectifie la face interne. En se référant aux figures 5a ou 5c, on imagine facilement que le contre-rail T peut constituer un obstacle pour des meules boisseaux, et dans ce cas il faut prévoir aussi un levage des meules concernées lors du passage de la zone présentant un contre-rail. Les lames dans leurs positions éloignées du rail peuvent aussi former un tel obstacle pour les meules boisseaux.

Dans l'exemple considéré, le programme de commande était tel que les capteurs concernés ont enclenchés le programme au début de chaque zone critique d'un appareil de voie. Ce programme contenait donc seulement les distances de levage mémorisées. Comme mentionné dans l'introduction, on peut en principe également prévoir un programme dans lequel est mémorisé l'appareil de voie complet, comprenant les deux zones de levage et la zone de descente intermédiaire, dans ce cas le programme complet pour un appareil de voie est enclenché quand le capteur concerné détecte le début de cet appareil de voie.

En principe, l'invention s'applique également au cas où l'on utilise une seule tête de meulage avec une seule meule dont l'orientation de travail est modifiée lors de plusieurs passages pour obtenir un rectifiage complet. Cependant, en général, la machine de meulage comprend plusieurs têtes de meulage qui peuvent être aussi distribuées sur deux ou plusieurs chariots de meulage, ou même comprendre deux ou plusieurs voitures de meulage accouplées. Dans tous les cas, il suffit de prévoir deux capteurs par file de rail au début de la machine, respectivement de la première voiture de meulage, et deux capteurs par file de rail à la fin, et la commande individuelle de toutes les meules des différents chariots ou voitures s'effectue par le programme enclenché par les capteurs. Dans le cas où toutes les meules appartenant à un chariot doivent être levées dans une zone critique, il est aussi possible de prévoir une commande qui lève et descend tout le chariot avec l'ensemble des meules.

L'invention n'est pas limitée à l'exemple décrit mais de nombreuses variantes pourraient être envisagées, surtout en ce qui concerne le type des capteurs.

## Revendications

1. Machine de meulage pour le reprofilage des champignons de rails équipée au moins d'une tête de meulage (5) par file de rail déplaçable en hauteur par au moins un dispositif de levage (10) qui peut être commandé automatiquement, caractérisée par le fait qu'elle est munie d'une installation de levage automatique des meules dans les zones critiques des appareils de voie, zones de la lame (Z) et du coeur (H), comprenant
- par file de rail (R1, R2) au moins deux capteurs (C1, C3; C2, C4) installés avant l'ensemble des têtes de meulage (5), dans la direction de marche, un capteur (C1, C2) à l'extérieur, l'autre (C3, C4) à l'intérieur du rail (R1, R2) et capables de détecter l'élargissement de la surface de roulement dans la zone d'un appareil de voie et/ou leurs parties auxiliaires voisines des rails, et d'émettre un signal dans ce cas;
- une unité de calcul (8) dont les entrées sont connectées aux capteurs (C1 à C4) et les sorties sont connectées à chaque dispositif de levage (10), et qui est munie d'une mémoire dans laquelle toutes les données définissant les distances de levage de chaque tête de meulage dans les zones critiques du type ou des différents types d'appareils de voie concernés, dans leur ordre successif, sont mémorisées, représentant ainsi un programme de commande des têtes de meulage;
- une unité de mesure du chemin parcouru (9) connectée aux capteurs (C1 à C4) et à l'unité de calcul (8),
cette unité de calcul (8) étant disposée pour commander le levage et la descente de chaque tête de meulage (5) indépendamment des autres, sur des distances prédéterminées selon le type d'appareil de voie concerné, en fonction des signaux des divers capteurs, des données mémorisées ainsi que du chemin parcouru.

2. Machine selon la revendication 1, caractérisée par le fait qu'il est prévu par file de rail (R1, R2) deux paires de capteurs (C1, C3; C′1, C′3; C2, C4; C′2, C′4) fixées à l'avant et à l'arrière de l'ensemble des têtes de meulage (5), une paire fonctionnant pour la marche avant et une paire fonctionnant pour la marche arrière.

3. Machine selon les revendications 1 et 2, caractérisée par le fait que les capteurs extérieurs (C1, C2; C′1, C′2) sont capables de détecter l'élargissement de la surface de roulement dans la lame et le coeur.

4. Machine selon les revendications 1 à 3, caractérisée par le fait que les capteurs intérieurs (C3, C4; C′3, C′4) sont capables de détecter les parties internes du coeur (H).

5. Machine selon les revendications 1 à 3, caractérisée par le fait que les capteurs intérieurs (C3, C4; C′3, C′4) sont capables de détecter les contre-rails (T).

6. Machine selon l'une des revendications 1 à 5, caractérisée par le fait que les capteurs sont des capteurs inductifs.

7. Machine selon l'une des revendications 1 à 5, caractérisée par le fait que les capteurs sont des capteurs sonar.

8. Machine selon l'une des revendications 1 à 5, caractérisée par le fait que les capteurs sont des capteurs pneumatiques.

9. Machine selon l'une des revendications 1 à 8 ayant plusieurs têtes de meulage, caractérisée par le fait que le programme de commande prévoit le levage et la descente des têtes de meulage concernées d'une manière successive et décalée.

10. Machine selon l'une des revendications 1 à 9, caractérisée par le fait que le programme de commande comprend aussi les données définissant la distance de la zone de meulage de chaque tête de meulage entre deux zones critiques d'un appareil de voie.

## Claims

1. A grinding machine for reprofiling railheads equipped with at least one grinding head (5) per stretch of rail which may be moved in respect of height by at least one lifting device (10) which may be commanded automatically, characterized in that it is equipped with an installation for automatically lifting the grinding wheels in the critical zones of the switch gears, zones of the blade (Z) and of the frog (H), comprising
- at least two sensors (C1, C3; C2, C4), per stretch of rail (R1, R2), installed before all the grinding heads (5), in the direction of travel, a sensor (C1, C2) on the outside, the other (C3, C4) on the inside of the rail (R1, R2) and which are capable of detecting the widening of the running tread in the zone of a switch gear and/or their auxiliary parts adjacent to the rails, and of issuing a signal in this case;
- a computation unit (8) whose inputs are connected to the sensors (C1 to C4) and whose outputs are connected to each lifting device (10), and which is equipped with a memory in which all the data defining the lifting distances of each grinding head in the critical zones of the type or of the various types of switch gears in question, in their order of sequence, are memorized, thereby representing a program for commanding the grinding heads;
- a unit (9) for measuring the path traveled connected to the sensors (C1 to C4) and the computation unit (8),
this computation unit (8) being arranged in order to command the lifting and the lowering of each grinding head (5) independentely of the others over distances which are predetermined according to the type of switch gears in question as a function of the signals of various sensors, of the memorized data as well as of the path traveled.

2. The machine according to claim 1, characterized in that two pairs of sensors (C1, C3; C'1, C'3; C2, C4; C'2, C'4) are provided per stretch of rail (R1, R2) and which are fixed at the front and at the rear of the assembly of grinding heads (5), one pair operating in forward travel and one pair operating in reverse travel.

3. The machine according to claims 1 and 2, characterized in that the outer sensors (C1, C2; C'1, C'2) are capable of detecting the widening of the running tread in the blade and in the frog.

4. The machine according to claims 1 to 3, characterized in that the inner sensors (C3, C4; C'3, C'4) are capable of detecting the inner parts of the frog (H).

5. The machine according to claims 1 to 3, characterized in that the inner sensors (C3, C4; C'3, C'4) are capable of detecting the guard rails (T).

6. The machine according to one of claims 1 to 5, characterized in that the sensors are inductive sensors.

7. The machine according to one of claims 1 to 5, characterized in that the sensors are sonar sensors.

8. The machine according to one of claims 1 to 5, characterized in that the sensors are pneumatic sensors.

9. The machine according to one of claims 1 to 8, having several grinding heads, characterized in that the command program provides the lifting and the lowering of the grinding heads in question in a successive and offset manner.

10. The machine according to one of claims 1 to 9, characterized in that the command program also comprises data defining the distance of the grinding zone of each grinding head between two critical zones of a switch gear.

## Patentansprüche

1. Schleifmaschine zum Reprofilieren von Schienenköpfen, mit wenigstens einem Schleifkopf (5) je Schienenstrang, welcher durch wenigstens eine automatisch steuerbare Hebevorrichtung (10) in der Höhe verstellbar ist, dadurch gekennzeichnet, dass sie mit einer automatischen Vorrichtung zum Anheben der Schleifscheiben in den kritischen Bereichen von Weichen und Kreuzungen, den Bereichen der Weichenzunge (Z) und des Herzstücks (H), ausgerüstet ist, bestehend aus
- wenigstens zwei, in Fahrtrichtung der Maschine vor der Gesamtheit der Schleifköpfe (5) installierten Fühlern (C1, C3; C2, C4) je Schienenstrang, von denen ein Fühler (C1, C2) ausserhalb und der andere Fühler (C3, C4) innerhalb der Schienen (R1, R2) angeordnet ist und welche dazu eingerichtet sind, die Verbreiterung der Rollfläche im Bereich einer Weiche oder Kreuzung und/oder ihrer den Schienen benachbarten Hilfsteile zu melden und in diesem Falle ein Signal abzugeben;
- einer Recheneinheit (8), deren Eingänge an die Fühler (C1 bis C4) und deren Ausgänge an jede Hebevorrichtung (10) angeschlossen sind und welche mit einem Speicher versehen ist, in dem alle Daten gespeichert sind, welche die Wegstrecken, auf denen jeder Schleifkopf in den kritischen Bereichen des betreffenden Typs oder der betreffenden Typen der Weichen oder Kreuzungen angehoben werden muss, in ihrer Aufeinanderfolge definieren, und auf diese Weise ein Steuerprogramm für die Schleifköpfe darstellen, und
- einer den zurückgelegten Weg messenden Einheit (9), die mit den Fühlern (C1 bis C4) und mit der Recheneinheit (8) verbunden ist,
wobei die Recheneinheit (8) dazu eingerichtet ist, das Anheben und das Absenken jedes Schleifkopfes (5) unabhängig von den anderen längs der je nach Kreuzungsoder Weichentyp vorbestimmten Wegstrecken als Funktion der Signale der verschiedenen Fühler, der gespeicherten Daten und des zurückgelegten Wegs zu steuern.

2. Schleifmaschine nach Anspruch 1, dadurch gekennzeichnet, dass je Schienenstrang zwei Paare von Fühlern (C1, C3; C'1, C'3; C2, C4; C'2, C'4) vorgesehen sind, die vor und hinter der Gesamtheit der Schleifköpfe (5) installiert sind, wobei ein Paar für den Betrieb bei Vorwärtsfahrt und ein Paar für den Betrieb bei Rückwärtsfahrt vorgesehen ist.

3. Schleifmaschine nach den Ansprüchen 1 und 2, dadurch gekennzeichnet, dass die äusseren Fühler (C1, C2; C'1, C'2) dazu eingerichtet sind, auf die Verbreiterung der Rollfläche an der Weichenzunge (Z) und am Herzstück (H) anzusprechen.

4. Schleifmaschine nach den Ansprüchen 1 bis 3, dadurch gekennzeichnet, dass die inneren Fühler (C3, C4; C'3, C'4) dazu eingerichtet sind, auf die inneren Teile des Herzstücks (H) anzusprechen.

5. Schleifmaschine nach den Ansprüchen 1 bis 3, dadurch gekennzeichnet, dass die inneren Fühler (C3, C4; C'3, C'4) dazu eingerichtet sind, auf die Leitschienen (T) anzusprechen.

6. Schleifmaschine nach einem der Ansprüche 1 bis 5, dadurch gekennzeichnet, dass die Fühler induktive Fühler sind.

7. Schleifmaschine nach einem der Ansprüche 1 bis 5, dadurch gekennzeichnet, dass die Fühler Sonarfühler sind.

8. Schleifmaschine nach einem der Ansprüche 1 bis 5, dadurch gekennzeichnet, dass die Fühler pneumatische Fühler sind.

9. Schleifmaschine nach einem der Ansprüche 1 bis 8 mit mehreren Schleifköpfen, dadurch gekennzeichnet, dass das Steuerprogramm die Schleifköpfe derart steuert, dass sie sukzessive und versetzt angehoben und abgesenkt werden.

10. Schleifmaschine nach einem der Ansprüche 1 bis 9, dadurch gekennzeichnet, dass das Steuerprogramm ausserdem Daten enthält, welche für jeden Schleifkopf die Länge der Schleifzone zwischen zwei kritischen Bereichen einer Weiche oder einer Kreuzung definieren.
